# FASCICULE DE BREVET EUROPEEN

(11) **EP 3 774 564 B1**
(45) Date de publication et mention de la délivrance du brevet: **22.07.2026**
(21) Numéro de dépôt: 19713502.3
(22) Date de dépôt: 02.04.2019
(51) Int. Cl.: B65D 23/08, B65D 1/02

(54) **BOUTEILLE A PAROIS MINCES POUR CONTENIR UN LIQUIDE ALIMENTAIRE**
FLASCHE MIT DÜNNEN WÄNDEN ZUR AUFNAHME EINER LEBENSMITTELFLÜSSIGKEIT
BOTTLE WITH THIN WALLS FOR CONTAINING A FOOD LIQUID

(30) Priorité: 03.04.2018 FR 1852887
(43) Date de publication de la demande: 17.02.2021
(73) Titulaire: Société Anonyme des Eaux Minérales d'Evian et en Abrégé "S.A.E.M.E", 74500 Evian-les-Bains (FR)
(72) Inventeur: DUARTE, Germano, 74200 THONON LES BAINS (FR); BESSON, Jean-Paul, 74360 ABONDANCE (FR); LACAM, Stéphane, 74500 MAXILLY SUR LEMAN (FR); TRANCHETTE, Jean-Baptiste, 74140 MESSERY (FR)
(74) Mandataire: Poindron, Cyrille
(86) Numéro de dépôt international: PCT/EP2019/058217
(87) Numéro de publication internationale: WO 2019/192974

(56) Documents cités:
- WO-A1-2014/101956
- WO-A1-98/04477
- DE-U1- 29 915 618
- FR-A- 1 114 750
- GB-A- 351 210
- US-A- 5 809 674
- US-A1- 2004 124 192
- US-A1- 2012 308 689

## Description

La présente invention concerne de manière générale le domaine des récipients pour liquide alimentaire, et concerne en particulier un objet qui comprend un manchon et une bouteille (typiquement en plastique) et un liquide alimentaire tel que de l'eau minérale non gazeuse. L'invention concerne aussi un procédé de livraison à un consommateur.

Il est connu dans l'art antérieur des récipients pour liquide alimentaire, et en particulier des bouteilles en plastique à parois minces pour transporter et livrer de l'eau minérale à un consommateur qui désire consommer une eau de qualité, avec une saveur et une qualité préservées. De tels récipients ou bouteilles en plastique sont divulgués dans les documents WO201012956A1, WO201093602A2, EP1873067A1, ou WO2014101957A1. Le document US20040124192(A1) divulgue une bouteille à visser dans une enveloppe externe de bouteille, ainsi qu'un objet selon le préambule de la revendication 1.

En contrepartie, la production de ces bouteilles en plastique peut avoir un impact environnemental, et il faut également prévoir des filières de recyclage pour minimiser cet impact.

De plus, il peut être intéressant (économiquement ou écologiquement) de minimiser les épaisseurs de ces bouteilles, mais il faut prévoir que la bouteille reste aisée à manipuler, et ne se déforme pas ou pas trop lorsqu'un consommateur la tient (avec typiquement un effort de 20 newtons). Cet aspect est particulièrement important pour les bouteilles de petite contenance (inférieures à 2 L, préférentiellement inférieures à 1.5 L ou même 1 L), car ces dernières sont destinées à accompagner le consommateur dans ses déplacements, et un risque de déformation (qui conduit à un débordement si le consommateur serre fortement la bouteille) doit être minimal.

Un but de la présente invention est de répondre aux inconvénients des documents de l'art antérieur mentionnés ci-dessus et en particulier, tout d'abord, de proposer une bouteille qui forme un produit en contenant un liquide alimentaire qui minimise l'impact écologique, qui soit bon marché à produire, sans pour autant dégrader l'ergonomie ou l'usage par le consommateur, qui doit pouvoir manipuler la bouteille sans prendre de précaution particulière, et sans risquer de faire déborder le liquide contenu.

Pour cela, un premier aspect de l'invention concerne un objet à tenir par un consommateur, comprenant :- un manchon rigide externe agencé pour être tenu par le consommateur,- une bouteille fermée en plastique à paroi mince,dans lequel la bouteille présente un corps cylindrique agencé entre un col et un fond,dans lequel le corps cylindrique de la bouteille est souple et présente une épaisseur comprise dans une plage allant de 30 µm à 150 µm, dans lequel le manchon rigide externe comprend une ouverture inférieure agencée pour recevoir la bouteille, et dans lequel au moins une première portion du manchon rigide externe coopère avec une première portion du corps cylindrique de la bouteille reçue par l'ouverture, pour former des moyens de verrouillage de la bouteille dans le manchon rigide externe.

Le manchon comprend une ouverture inférieure, ce qui permet d'insérer aisément la bouteille, et l'invention propose des moyens de verrouillage pour bloquer la bouteille ainsi insérée, ce qui fait que le consommateur peut manipuler l'ensemble via le manchon qui ne se déforme pas ou peu, et sans que la bouteille ne tombe. Cette fonction de rigidité étant reportée sur le manchon, cela permet de proposer une bouteille à parois minces qui n'a pas besoin de garantir une grande rigidité, si bien que la quantité de matière peut être drastiquement réduite, jusqu'à 50% par rapport à une bouteille de l'art antérieur. Cela permet de limiter l'impact environnemental, car la bouteille est jetable et recyclable, et le manchon peut servir de nombreuses fois.

Avantageusement, le verrouillage est effectué par le consommateur, c'est-à-dire la personne qui va consommer le liquide alimentaire. Cependant, l'invention peut être mise en œuvre par un utilisateur qui n'est pas le consommateur.

Avantageusement, les moyens de verrouillage sont un accouplement par vissage, la première portion de la bouteille comprend au moins un filetage formé sur au moins une partie du corps cylindrique de la bouteille, et le manchon comprend au moins un taraudage agencé pour coopérer avec le filetage de la bouteille. Un accouplement par vissage est aisé et pratique à effectuer pour le consommateur. Un filetage sur le corps (cylindrique) de la bouteille est également aisé à réaliser, car il s'agit d'une ou plusieurs nervures en hélice qui courent le long du corps de la bouteille, ou le long d'au moins une partie du corps.

Avantageusement, le filetage présente une profondeur de filet d'au moins 1 mm, préférentiellement 1.5 mm, et encore plus préférentiellement 2 mm. on peut envisager même une profondeur de filet de plus de 2.5 mm. On peut aussi envisager un profil de filet symétrique, ou même asymétrique, pour reprendre plus efficacement des efforts dirigés vers le bas.

Avantageusement, la première portion de la bouteille comprend au moins deux filets. On réalise alors une "vis" à plusieurs filets, ce qui permet d'augmenter le pas et de diminuer le nombre de tours nécessaires à effectuer par le consommateur : le verrouillage est encore plus rapide.

Avantageusement, les moyens de verrouillage sont un accouplement par emboîtement élastique, la première portion du manchon externe comprend au moins une protubérance agencée sur une paroi interne donnant sur l'ouverture, et la première portion de la bouteille comprend au moins une gorge périphérique agencée pour s'emboîter sur la protubérance du manchon externe. Le verrouillage est fait simultanément à l'introduction de la bouteille dans le manchon, de préférence en fin de course.

Avantageusement, le manchon externe comprend au moins un moyen d'indexage en rotation de la bouteille. Cela permet de visser et dévisser un capuchon de la bouteille sans risque de rotation intempestive entre la bouteille et le manchon.

Avantageusement, la bouteille comprend un goulot, et le moyen d'indexage du manchon comprend au moins un index ou une protubérance agencé pour s'engager avec une portion du goulot de la bouteille. Un tel index agencé au niveau du goulot (par définition rigide) permet de limiter les efforts sur les moyens de verrouillage formés par un filetage ou clipsage/emboîtement élastique sur le corps, par définition souple.

Avantageusement, le manchon comprend un rétreint opposé à l'ouverture, et agencé pour former une butée axiale à la bouteille reçue dans l'ouverture. Une telle butée permet une utilisation intuitive : il suffit de pousser la bouteille dans le manchon jusqu'au rétreint, pour ensuite ou simultanément verrouiller la bouteille.

Avantageusement, le manchon présente une ouverture au niveau du rétreint, agencée pour laisser passer un goulot de la bouteille reçue dans l'ouverture.

Avantageusement, le manchon présente une longueur déterminée pour recouvrir
- moins de 50% de la bouteille,
- préférentiellement moins de 35% de la bouteille. En d'autre termes, le manchon ne recouvre qu'une partie de la bouteille pour en laisser une partie apparente à saisir par le consommateur.

Avantageusement, le manchon est une pièce ouverte à ses deux extrémités et présente une paroi au moins en partie cylindrique à saisir par le consommateur.

La bouteille présente une partie cylindrique.

On entend par paroi ou partie cylindrique une portion de manchon ou de bouteille qui présente une surface latérale dont les génératrices sont des droites parallèles, et qui suivent une courbe de base (définie par l'intersection de la surface latérale avec un plan perpendiculaire à une direction axiale de la bouteille) qui est une courbe fermée. Cette courbe de base fermée pouvant être de forme circulaire (un cercle), de forme ovale (une ellipse ou une forme ovale quelconque), de forme carrée ou rectangulaire, le cas échéant avec les coins arrondis.

Une telle section de la partie cylindrique peut améliorer la préhension, limiter la flexibilité et/ou limiter le risque de fuite à l'ouverture de la bouteille.

Avantageusement, la bouteille présente un volume interne :
- inférieur ou égal à 2 L,
- préférentiellement inférieur ou égal à 1.5 L,
- plus préférentiellement inférieur ou égal à 1 L,
- encore plus préférentiellement inférieur ou égal à 0.8 L.

Avantageusement, le corps cylindrique de la bouteille présente une épaisseur comprise :
- par exemple dans une plage allant de 30 µm à 50 µm ou de 50 µm à 70 µm ou de 70 µm à 100 µm, ou de 100 µm à 125 µm ou de 125 µm à 150 µm,
- et de préférence dans une plage allant de 100 µm à 125 µm. Une bouteille avec de telles épaisseurs n'a pas de rigidité suffisante pour résister à un effort de pincement ou de préhension de 20 newtons par exemple, et le verrouillage dans le manchon (rigide) permet de limiter ou éviter ces déformations. En d'autres termes, la bouteille est naturellement souple et déformable, en particulier lorsqu'elle est manipulée par l'utilisateur.

Avantageusement, le fond présente une épaisseur égale à ±20% à l'épaisseur du corps de la bouteille, à l'exception d'une portion centrale du fond comprise dans un diamètre :
- inférieur ou égal à 50% du diamètre de la partie cylindrique du corps,
- préférentiellement inférieur ou égal à 35% du diamètre de la partie cylindrique du corps,
- plus préférentiellement inférieur ou égal à 20% du diamètre de la partie cylindrique du corps.

Avantageusement, la bouteille est formée en polyéthylène téréphtalate (PET).

La bouteille comprend un corps au moins en partie cylindrique.

Avantageusement, le produit comprend des moyens de fermeture de la bouteille, tels qu'un capuchon à visser ou à emboiter, un opercule ou une valve. Les moyens de fermeture peuvent en outre comprendre des moyens de preuve d'inviolabilité tels qu'une bague d'inviolabilité liée au capuchon par des pontets à briser lors d'une première utilisation. Il peut s'agir également d'un opercule scellé sur le col, à retirer de manière définitive lors de la première utilisation. Les moyens de fermeture peuvent le cas échéant comprendre des moyens réversibles permettant de refermer la bouteille après une première utilisation. C'est le cas par exemple des capuchons à visser et dévisser. On mentionne que la bouteille remplie est de préférence fermée à l'aide d'un capuchon à visser ou à emboîter et muni d'une bague d'inviolabilité dont les pontets ne sont pas brisés

Avantageusement, l'objet comprend un liquide à boire remplissant au moins 80% d'un volume interne de la bouteille, préférentiellement de l'eau, de préférence non gazeuse.

Avantageusement, le manchon est formé :
- en matériau polymère tel que du polyéthylène téréphtalate (PET), ou du polyamide (PA), ou du polycarbonate (PC), et comprend optionnellement un matériau de charge tel que des fibres, ou
- en un métal tel que de l'aluminium.

Avantageusement, le manchon présente une épaisseur :
- au moins supérieure à deux fois une épaisseur du corps de la bouteille, ou
- au moins supérieure à 200 µm. En d'autres termes, le manchon est rigide, et non déformable lorsqu'il est manipulé par l'utilisateur. En conséquence, un tel manchon rigide permet de manipuler une bouteille fine, souple et déformable, qui ne pourrait être manipulée seule sans risque avéré de débordement ou de chute des mains de l'utilisateur.

Avantageusement, le manchon présente, avec la bouteille, un jeu :
- inférieur ou égal à 1.5 mm, de préférence à 1.0 mm,
- plus préférentiellement inférieur ou égal 0.8 mm,
- encore plus préférentiellement inférieur ou égal à 0.5 mm.

Avantageusement, le manchon comprend une sangle liée au manchon, et :
la sangle présente :
- une première extrémité attachée à une première extrémité du manchon du côté de l'ouverture,
- une portion montée en coulissement au travers d'un passant agencé sur la première extrémité du manchon et à l'opposé de la première extrémité de la sangle attachée au manchon,
- une deuxième extrémité attachée à une deuxième extrémité du manchon, de sorte à ce que la sangle :
   - détendue entre sa première extrémité et le passant, dégage l'ouverture et permet une insertion de la bouteille dans l'ouverture
   - tendue entre sa première extrémité et le passant, bloque l'ouverture et empêche un retrait de la bouteille du manchon.
La sangle selon la mise en œuvre ci-dessus permet de former une barrière à la bouteille (sangle tendue), et peut laisser passer la bouteille, juste en faisant coulisser la sangle dans le passant.

Avantageusement, le manchon comprend des moyens de reconnaissance de la bouteille, et/ou des moyens de communication pour envoyer une information au consommateur, et/ou une interface homme machine agencée pour recevoir une commande du consommateur.

Avantageusement :
- les moyens de reconnaissance comprennent des moyens de communication sans fil, et/ou une étiquette électronique, et/ou des moyens de reconnaissance optiques, et/ou des moyens de détection magnétiques,
- la bouteille comprend un marqueur agencé pour être reconnu par les moyens de reconnaissance du manchon. Cette mise en œuvre permet au manchon de reconnaître la bouteille et/ou le liquide, et d'afficher en retour des informations au consommateur (nature du liquide, date de consommation optimale...).

Avantageusement :
- les moyens de communication comprennent un écran, de préférence tactile, et/ou des moyens de communication sans fil agencés pour établir une connexion avec un appareil électronique portable, tel qu'un téléphone ou une tablette numérique, et/ou
- les moyens de communication sont agencés pour envoyer au consommateur au moins une information relative au liquide alimentaire contenu dans la bouteille, et/ou au moins une information relative à une consommation de liquide, et/ou un historique des bouteilles utilisées, et/ou
- les moyens de communication sont agencés pour établir une connexion, de préférence sans fil, avec un serveur distant, pour :
   - envoyer/recevoir une information relative au consommateur, à une consommation du consommateur, à un avis du consommateur, recueilli par une interface homme machine liée aux moyens de communication,
   - envoyer une commande de bouteilles.

Un deuxième aspect de l'invention concerne un procédé de livraison à un consommateur d'un objet selon l'une des revendications 1 à 12 annexées, comprenant les étapes consistant à :
- fabriquer une bouteille ou une pluralité de bouteilles de l'objet selon le premier aspect de l'invention, par exemple par injection soufflage,
- remplir au moins 80% du volume interne de la bouteille ou de chacune de la pluralité de bouteilles avec un liquide alimentaire, de préférence à une température inférieure à 50°C,
- fermer la bouteille ou la pluralité de bouteilles,
- fabriquer au moins un manchon de l'objet selon le premier aspect de l'invention, par exemple par injection moulage ou par injection soufflage,
- transporter :
   - la bouteille ou la pluralité de bouteilles formant un lot et
   - de préférence au moins un manchon ou un nombre de manchons inférieur à la pluralité de bouteilles,
jusqu'à un point de mise à disposition pour un consommateur, par exemple le domicile, un lieu de travail, un restaurant, un magasin ou un distributeur mécanisé.

Autrement dit, il est proposé de transporter et de livrer des bouteilles et un ou quelques manchon(s) ensemble.

Avantageusement, un seul manchon est livré pour un lot de bouteilles.

La livraison d'un lot de bouteilles avec un seul (ou un faible nombre de manchons) permet d'économiser de la matière sur chaque bouteille, tout en procurant la possibilité d'accouplement avec un manchon réutilisable et suffisamment rigide pour assurer une bonne ergonomie.

Il est à noter que le remplissage est préférentiellement effectué à froid (à moins de 50°C), si bien que la bouteille n'a pas à vocation à compenser une variation de pression / volume provoquée par une variation de température lors d'un refroidissement.

Un troisième aspect de l'invention concerne un procédé d'utilisation par un consommateur d'un objet selon le premier aspect de l'invention, comprenant les étapes consistant à :
- recevoir au moins une bouteille de l'objet selon le premier aspect de l'invention, remplie avec un liquide alimentaire et fermée,
- recevoir un manchon de l'objet selon le premier aspect de l'invention,
- insérer la bouteille fermée dans le manchon, par l'ouverture inférieure
- verrouiller la bouteille fermée dans le manchon.

D'autres caractéristiques et avantages de la présente invention apparaîtront plus clairement à la lecture de la description détaillée qui suit de plusieurs modes de réalisation de l'invention donnés à titre d'exemples nullement limitatifs et illustrés par les dessins annexés, dans lesquels :
- la figure 1 représente trois vues d'un premier mode de réalisation d'un objet selon la présente invention ;
- la figure 2 représente trois vues d'un deuxième mode de réalisation d'un objet selon la présente invention.

La figure 1 représente trois vues d'un premier mode de réalisation d'un objet selon la présente invention, qui comprend une bouteille 11 fermée par un capuchon 12 (formant donc un récipient fermé qui contient un liquide alimentaire), visible vue de gauche, et un manchon 20 visible vue du milieu.

La bouteille 11 présente un goulot (fermé par le capuchon 12), un col, un corps sensiblement cylindrique, un fond, et contient un liquide alimentaire (de l'eau minérale non gazeuse par exemple). Le corps sensiblement cylindrique comprend un filetage 111. Le manchon 20 comprend quant à lui un rétreint supérieur avec une ouverture supérieure, un corps sensiblement cylindrique, et une ouverture inférieure. La vue du milieu de la figure 1 montre également un taraudage 201 agencé sur une paroi interne du manchon 20 et donc visible en pointillés.

La vue de droite de la figure 1 montre la bouteille 11 qui a été introduite dans le manchon 20 par un consommateur, puis vissée de sorte à arriver en butée sur le rétreint du manchon 20. En conséquence, la bouteille 11 est verrouillée sur le manchon 20, si bien que le consommateur peut tenir l'objet (le manchon 20 + la bouteille 11 fermée + le liquide contenu) uniquement par le manchon 20.

La figure 2 représente trois vues d'un deuxième mode de réalisation d'un objet selon la présente invention.

Selon cette mise en œuvre, l'objet à tenir par un consommateur (visible vue de droite de la figure 2) comprend une bouteille 11A (vue de gauche de la figure 1), destinée à être insérée dans un manchon 20A (visible vue du milieu de la figure 2).

La bouteille 11a est toujours fermée par un capuchon 12, et contient également un liquide alimentaire (de l'eau minérale non gazeuse par exemple). Par contre, la bouteille 11A comprend une gorge périphérique 111A dans la partie supérieure de son corps cylindrique, et le manchon 2A comprend également une gorge périphérique 201A qui définit une protubérance sur sa paroi interne, comme le montrent les traits pointillés de la vue du milieu.

En conséquence, dans la vue de droite, lorsque le consommateur insère en poussant par le bas la bouteille 11A dans le manchon 20A, alors les gorges périphériques 111A et 201A arrivent en regard l'une de l'autre, ce qui permet de les engager l'une dans l'autre pour verrouiller la bouteille 11a dans le manchon 20A. Ainsi, le consommateur peut manipuler la bouteille 11A en tenant uniquement le manchon 20A.

A titre de mise en œuvre avantageuse, on peut implanter un arrêt en rotation entre la bouteille 11A et le manchon 20A, sous forme par exemple d'un index ou de cannelures, ou de rainures (complémentaires ou pas) entre la bouteille 11A et le manchon 20A, en particulier au niveau de l'ouverture supérieure du manchon 20A qui est en regard du goulot de la bouteille 11A, qui est typiquement plus rigide que le reste de la bouteille 11A.

Ces mises en œuvre permettent de proposer un manchon 20 ou 20A réutilisable assez rigide ou au moins pas trop flexible pour être tenu (typiquement avec un effort de 20 newtons) sans se déformer significativement, et de proposer une bouteille 11 ou 11A jetable très fine, et donc trop souple ou trop flexible pour être tenue (typiquement avec le même effort de 20 newtons) sans se déformer. Cet accouplement permet de proposer une bouteille 11 ou 11A jetable et recyclable fabriquée avec peu de matière et pourtant une ergonomie correcte, puisque le manchon 20 ou 20A est suffisamment rigide et réutilisable.

Dans tous les cas, le manchon 20 ou 20A est avantageusement assez court, mais suffisamment long pour pouvoir être tenu par le consommateur (dix centimètres de long au moins par exemple), alors que la bouteille 11 ou 11A dépasse du manchon 20 ou 20A pour pouvoir être insérée ou retirée aisément.

On peut prévoir aussi une sangle, ou une dragonne, ou des bandes d'attache par crochets et boucles textile (connus sous la marque « Velcro », ou appelés « scratch ») pour permettre au consommateur de transporter l'objet dans diverses activités (sport, randonnée...).

On peut aussi prévoir un fond de toute forme pour la bouteille, en particulier un fond plat qui permet de poser l'objet sur un plan de travail stable si besoin, même si la bouteille est très fine donc très souple.

On peut en particulier prévoir que le fond est concave dans un état relaxé, et que le consommateur, en appuyant dessus, puisse le faire passer dans un état activé pour que le fond présente une convexité, qui permet alors de poser l'objet sur un plan de travail.

En particulier, un tel fond concave forme une portion activable avec une concavité orientée selon une première direction dans un état relaxé, la portion activable étant agencée pour se déformer sous un effort exercé par un consommateur pour passer dans un état activé et présenter une convexité orientée dans une direction opposée à la première direction.

En conséquence, une pression exercée par le liquide sur la bouteille fermée avec la portion activable dans l'état relaxé est inférieure à une pression exercée par le liquide sur la bouteille fermée avec la portion activable dans l'état activé.

En revenant sur l'usage de la bouteille 11, on peut donc l'insérer et la verrouiller dans le manchon 20 avec la portion activable en état relaxé, et ensuite faire passer la portion activable en état activé, ce qui "tend" et gonfle la portion cylindrique de la bouteille 11, si bien que la bouteille 11 est encore plus bloquée dans la manchon 20.

En particulier, la portion activable de la bouteille est agencée pour être activée directement par l'utilisateur (par exemple par une poussée exercée par la main ou des doigts de l'utilisateur directement sur la portion activable).

Bien entendu, ce changement d'état est réversible. Cependant, une fois activée, la portion activable est agencée pour rester dans cet état, même si la portion activable n'est pas en contact avec un support ou un plan de travail. En d'autres termes, la portion activable est agencée pour rester dans l'état activé ou relaxé (non activé) tant qu'une pression n'est pas exercée par l'utilisateur pour la faire changer d'état.

De plus, la portion activable est avantageusement adjacente à la portion cylindrique, ce qui permet d'une part de bien mettre en tension ladite portion cylindrique lorsque la portion activable est activée, et de garantir d'autre part que la portion activable restera activée, car un pli le long du périmètre de la portion cylindrique sera plus résistant. En particulier, le poids du liquide dans la bouteille ne suffit pas à provoquer le passage de la portion activable de l'état activé à l'état non activé.

Il est à noter que cette activation est facilitée par une bouteille 11 souple et déformable avec une paroi fine comme décrit dans la présente demande. En résumé, il est avantageux de prévoir un manchon 20 rigide avec une bouteille 11 souple et déformable comprenant un fond concave, pour insérer et verrouiller la bouteille 11 dans le manchon 20 (par vissage ou emboîtement élastique), pour ensuite appuyer sur le fond concave pour "bloquer" ou verrouiller encore plus la bouteille dans le manchon.

Il est donc possible de proposer à l'utilisateur une bouteille souple qui nécessite peu de plastique pour la fabriquer, tout en garantissant une manipulation aisée une fois la bouteille accouplée et verrouillée dans le manchon. Par ailleurs, manipuler une bouteille si fine (en particulier l'ouvrir et verser du liquide ou boire au goulot), sans nervures de rigidification non accouplée au manchon présente un risque avéré de chute, de fuites, de débordements.

La bouteille 11 ou 11A est formée d'un matériau thermoplastique à parois minces. Le matériau est de préférence un polyester tel que le polyéthylène téréphtalate (PET), le poly-triméthylène téréphtalate (PTT), le polyéthylène furanoate (PEF) ou le poly-triméthylène furanoate (PTF). Elle est de préférence mise en forme par un procédé d'injection soufflage («Injection Blow Molding» en anglais) par exemple un procédé d'injection étirage soufflage («Injection Stretch Blow Molding» en anglais). Dans ces procédés une préforme solide est fabriquée par injection du matériau dans un moule puis refroidissement, la préforme est ensuite chauffée afin de l'amollir, éventuellement étirée longitudinalement à la l'aide d'une tige, puis étirée axialement et longitudinalement par soufflage dans un moule à la forme de la bouteille.

Ces matériaux polyester et procédés sont connus de l'homme du métier. Leur combinaison permet d'obtenir des parois minces, légères, de bonne résistance mécanique et de bonne étanchéité ou autres propriétés barrières. Ces propriétés sont dues à l'orientation des chaines macromoléculaires induisant au moins partiellement une cristallisation. Outre l'économie de matériau, ces polyesters présentent l'avantage d'être aisément recyclables. Les filières de récupération, tri, et régénération sont organisées. La régénération peut être un recyclage mécanique impliquant une fonte et une mise en forme, par exemple en granulés avant de nouvelles opération de plasturgie comme l'injection soufflage ou un recyclage chimique impliquant une dépolymérisation, une récupération de de monomères ou de précurseurs, puis une nouvelle polymérisation.

La mise en œuvre et l'utilisation des bouteilles à parois minces de l'invention présente par conséquent un bilan environnemental très avantageux, en plus d'une bonne praticité, notamment par apport à la mise en œuvre de bouteilles en PET conventionnelles non activables, plus épaisses.

La paroi mince est telle que le corps de la bouteille présente une épaisseur comprise dans une plage allant de 30 µm à 150 µm, par exemple dans une plage allant de 30 µm à 50 µm ou de 50 µm à 70 µm ou de 70 µm à 100 µm, ou de 100 µm à 125 µm ou de 125 µm à 150 µm, de préférence dans une plage allant de 100 µm à 125 µm. L'épaisseur mentionnée est l'épaisseur en au moins un point du corps, de préférence l'épaisseur moyenne sur une portion représentant au moins 50% en longueur ou en surface du corps, de préférence au moins 80%, de préférence l'épaisseur moyenne sur l'ensemble du corps. Le fond de la bouteille peut présenter une épaisseur légèrement supérieure à celle du corps, par exemple une épaisseur allant jusqu'à 50% de plus de celle du corps, par exemple jusqu'à 20% de plus. Le fond peut également présenter une coupelle, correspondant typiquement au fond de la préforme et à son point d'injection.

L'épaisseur peut être ajustée en adaptant, pour un volume de bouteille cible, les caractéristiques de la préforme, notamment sa forme et l'épaisseur de ses parois, ainsi que les caractéristiques d'étirage. On mentionne que l'épaisseur de parois de préforme, la géométrie de la préforme comme sa longueur son diamètre et sa forme de fond, déterminent avec le col qui pourra former un goulot de bouteille, le poids. La bouteille, non remplie, non fermée, et/ou la préforme présentent généralement un poids identique. Par la suite les poids donnés se réfèrent indifféremment aux poids de bouteille ou au poids de préforme. Pour une bouteille de 75 cl, on peut avantageusement mettre en œuvre, des préformes de 8 à 13g. Le taux d'étirage global peut par exemple être compris entre 12,0 et 27,0, de préférence entre 15.0 et 20.0. Le taux détirage axial (typiquement le rapport entre la hauteur de la bouteille et la longueur de la partie étirable de la préforme, typiquement la distance sous col) peut par exemple être compris entre 3,0 et 4,5. Le taux détirage radial (typiquement rapport entre le diamètre de la bouteille et le diamètre de la partie étirable de la préforme) peut par exemple être compris entre 4.0 et 6.0. On mentionne que le taux d'étirage global est généralement égal au produit du taux d'étirage axial et du taux d'étirage radial.

De bons résultats sont par exemple obtenus avec les caractéristiques ci-dessous :

| Type de préforme | Préforme présentant un col non étiré à pas de vis et collerette |
|---|---|
| Poids de préforme | 12,8g |
| Poids du col | 3,68g |
| Type de bouteille | Bouteille de forme cylindrique à section circulaire et fond concave ou plat |
| Diamètre bouteille | 71,5 mm |
| Hauteur bouteille | 238,5 mm |
| Volume Bouteille | 75 cl |
| Taux d'étirage global | 17,96 |
| Taux d'étirage radial | 4,35 |
| Taux d'étirage axial | 4,13 |
| Épaisseur au niveau du corps | 110 µm |
| Température de préforme au soufflage | 100 °C |
| Pression de soufflage | 30 Bars |

On comprendra que diverses modifications et/ou améliorations évidentes pour l'homme du métier peuvent être apportées aux différents modes de réalisation de l'invention décrits dans la présente description sans sortir du cadre de l'invention défini par les revendications annexées.

## Revendications

1. Objet à tenir par un consommateur, comprenant :
- un manchon rigide (20 ; 20A) externe agencé pour être tenu par le consommateur,
- une bouteille (11 ; 11A) fermée en plastique à paroi mince,
dans lequel la bouteille (11 ; 11A) présente un corps cylindrique agencé entre un col et un fond (112),
dans lequel le corps cylindrique de la bouteille (11 ; 11A) est souple,
dans lequel le manchon rigide (20 ; 20A) externe comprend une ouverture inférieure agencée pour recevoir la bouteille (11 ; 11A), et
dans lequel au moins une première portion du manchon rigide (20 ; 20A) externe coopère avec au moins une première portion du corps cylindrique de la bouteille (11 ; 11A) reçue par l'ouverture, pour former des moyens de verrouillage de la bouteille (11 ; 11A) dans le manchon rigide (20 ; 20A) externe, **caractérisé en ce que** le corps cylindrique de la bouteille présente une épaisseur comprise dans une plage allant de 30 µm à 150 µm.

2. Objet selon la revendication précédente,
dans lequel les moyens de verrouillage sont un accouplement par vissage,
dans lequel la première portion de la bouteille (11 ; 11A) comprend au moins un filetage (111) formé sur au moins une partie du corps cylindrique de la bouteille (11 ; 11A),
et dans lequel le manchon rigide (20 ; 20A) comprend au moins un taraudage agencé pour coopérer avec le filetage (111) de la bouteille (11 ; 11A).

3. Objet selon la revendication précédente, dans lequel la première portion de la bouteille (11 ; 11A) comprend au moins deux filets.

4. Objet selon la revendication 1,
dans lequel les moyens de verrouillage sont un accouplement par emboîtement élastique,
dans lequel la première portion du manchon rigide (20 ; 20A) externe comprend au moins une protubérance agencée sur une paroi interne donnant sur l'ouverture,
et dans lequel la première portion de la bouteille (11 ; 11A) comprend au moins une gorge périphérique (111A) agencée pour s'emboîter sur la protubérance du manchon rigide (20 ; 20A) externe.

5. Objet selon la revendication précédente, dans lequel le manchon rigide (20 ; 20A) externe comprend au moins un moyen d'indexage en rotation de la bouteille (11 ; 11A).

6. Objet selon la revendication précédente, dans lequel la bouteille (11 ; 11A) comprend un goulot, et dans lequel le moyen d'indexage du manchon rigide (20 ; 20A) comprend au moins un index ou une protubérance agencé pour s'engager avec une portion du goulot de la bouteille (11 ; 11A).

7. Objet selon l'une des revendications précédentes, dans lequel le manchon rigide (20 ; 20A) comprend un rétreint opposé à l'ouverture, et agencé pour former une butée axiale à la bouteille (11 ; 11A) reçue dans l'ouverture.

8. Objet selon l'une des revendications précédentes, dans lequel le manchon rigide (20 ; 20A) présente une longueur déterminée pour recouvrir
- moins de 50% de la bouteille (11 ; 11A),
- préférentiellement moins de 35% de la bouteille (11 ; 11A).

9. Objet selon l'une des revendications précédentes, dans lequel le corps cylindrique de la bouteille (11 ; 11A) présente une épaisseur comprise :
- dans une plage allant de 30 µm à 50 µm ou de 50 µm à 70 µm ou de 70 µm à 100 µm, ou de 100 µm à 125 µm ou de 125 µm à 150 µm,
- et de préférence dans une plage allant de 100 µm à 125 µm.

10. Objet selon la revendication précédente, dans lequel le fond (112) présente une épaisseur égale à ±20% à l'épaisseur du corps cylindrique de la bouteille (11 ; 11A), à l'exception d'une portion centrale du fond (112) comprise dans un diamètre:
- inférieur ou égal à 50% du diamètre de la partie cylindrique du corps cylindrique,
- préférentiellement inférieur ou égal à 35% du diamètre de la partie cylindrique du corps cylindrique,
- plus préférentiellement inférieur ou égal à 20% du diamètre de la partie cylindrique du corps cylindrique.

11. Objet selon l'une des revendications précédentes, dans lequel la bouteille (11 ; 11A) est formée en polyéthylène téréphtalate (PET).

12. Objet selon l'une des revendications précédentes, dans lequel le manchon rigide (20 ; 20A) présente une épaisseur :
- au moins supérieure à deux fois une épaisseur du corps cylindrique de la bouteille (11 ; 11A), ou
- au moins supérieure à 200 µm.

13. Procédé de livraison à un consommateur d'un objet selon l'une des revendications précédentes, comprenant les étapes consistant à :
- fabriquer une bouteille (11 ; 11A) ou une pluralité de bouteilles (11 ; 11A) de l'objet selon l'une des revendications précédentes, par exemple par injection soufflage,
- remplir au moins 80% du volume interne de la bouteille (11 ; 11A) ou de chacune de la pluralité de bouteilles (11 ; 11A) avec un liquide alimentaire, de préférence à une température inférieure à 50°C,
- fermer la bouteille (11 ; 11A) ou la pluralité de bouteilles (11 ; 11A),
- fabriquer au moins un manchon rigide (20 ; 20A) de l'objet selon l'une des revendications précédentes, par exemple par injection moulage ou par injection soufflage,
- transporter :
- la bouteille (11 ; 11A) ou la pluralité de bouteilles (11 ; 11A) formant un lot et
- de préférence au moins un manchon rigide (20 ; 20A) ou un nombre de manchons rigides (20 ; 20A) inférieur à la pluralité de bouteilles (11 ; 11A),
jusqu'à un point de mise à disposition pour un consommateur, par exemple le domicile, un lieu de travail, un restaurant, un magasin ou un distributeur mécanisé.

## Patentansprüche

1. Gegenstand zum Halten durch einen Verbraucher, umfassend:
- eine starre äußere Hülse (20; 20A), die dazu eingerichtet ist, vom Verbraucher gehalten zu werden,
- eine dünnwandige, verschlossene Flasche (11; 11A) aus Kunststoff,
wobei die Flasche (11; 11A) einen zylindrischen Körper aufweist, der zwischen einem Hals und einem Boden (112) angeordnet ist,
wobei der zylindrische Körper der Flasche (11; 11A) flexibel ist,
wobei die starre äußere Hülse (20; 20A) eine untere Öffnung umfasst, die dazu eingerichtet ist, die Flasche (11; 11A) aufzunehmen, und
wobei mindestens ein erster Abschnitt der starren äußeren Hülse (20; 20A) mit mindestens einem ersten Abschnitt des zylindrischen Körpers der durch die Öffnung aufgenommenen Flasche (11; 11A) zusammenwirkt, um Verriegelungsmittel der Flasche (11; 11A) in der starren äußeren Hülse (20; 20A) zu bilden, **dadurch gekennzeichnet, dass** der zylindrische Körper der Flasche eine Dicke aufweist, die in einem Bereich von 30 µm bis 150 µm liegt.

2. Gegenstand nach dem vorhergehenden Anspruch,
wobei die Verriegelungsmittel eine Schraubkupplung sind,
wobei der erste Abschnitt der Flasche (11; 11A) mindestens ein Gewinde (111) umfasst, das auf mindestens einem Teil des zylindrischen Körpers der Flasche (11; 11A) ausgebildet ist, und wobei die starre Hülse (20; 20A) mindestens ein Innengewinde umfasst, das dazu eingerichtet ist, mit dem Gewinde (111) der Flasche (11; 11A) zusammenzuwirken.

3. Gegenstand nach dem vorhergehenden Anspruch, wobei der erste Abschnitt der Flasche (11; 11A) mindestens zwei Gewindegänge umfasst.

4. Gegenstand nach Anspruch 1,
wobei die Verriegelungsmittel eine elastische Schnappverbindung sind,
wobei der erste Abschnitt der starren Hülse (20; 20A) mindestens einen Vorsprung umfasst, der auf einer inneren Wandung angeordnet ist, die zur Öffnung hin mündet,
und wobei der erste Abschnitt der Flasche (11; 11A) mindestens eine Umfangsnut (111A) umfasst, die dazu eingerichtet ist, auf den Vorsprung der starren äußeren Hülse (20; 20A) aufzurasten.

5. Gegenstand nach dem vorhergehenden Anspruch, wobei die starre äußere Hülse (20; 20A) mindestens ein Mittel zur Drehindexierung der Flasche (11; 11A) umfasst.

6. Gegenstand nach dem vorhergehenden Anspruch, wobei die Flasche (11; 11A) einen Ausguss umfasst und wobei das Drehindexierungsmittel der starren Hülse (20; 20A) mindestens einen Index oder einen Vorsprung umfasst, der dazu eingerichtet ist, mit einem Abschnitt des Ausgusses der Flasche (11; 11A) in Eingriff zu kommen.

7. Gegenstand nach einem der vorhergehenden Ansprüche, wobei die starre Hülse (20; 20A) eine Verengung umfasst, die der Öffnung gegenüberliegt und dazu eingerichtet ist, einen axialen Anschlag für die in der Öffnung aufgenommene Flasche (11; 11A) zu bilden.

8. Gegenstand nach einem der vorhergehenden Ansprüche, wobei die starre Hülse (20; 20A) eine bestimmte Länge aufweist, um zu bedecken
- weniger als 50% der Flasche (11; 11A),
- vorzugsweise weniger als 35% der Flasche (11; 11A).

9. Gegenstand nach einem der vorhergehenden Ansprüche, wobei der zylindrische Körper der Flasche (11; 11A) eine Dicke aufweist, die:
- in einem Bereich von 30 µm bis 50 µm oder von 50 µm bis 70 µm oder von 70 µm bis 100 µm oder von 100 µm bis 125 µm oder von 125 µm bis 150 µm liegt,
- und vorzugsweise in einem Bereich von 100 µm bis 125 µm liegt.

10. Gegenstand nach dem vorhergehenden Anspruch, wobei der Boden (112) eine Dicke aufweist, die gleich ±20% der Dicke des zylindrischen Körpers der Flasche (11; 11A) ist, mit Ausnahme eines zentralen Abschnitts des Bodens (112), der innerhalb eines Durchmessers liegt:
- kleiner oder gleich 50% des Durchmessers des zylindrischen Teils des zylindrischen Körpers,
- vorzugsweise kleiner oder gleich 35% des Durchmessers des zylindrischen Teils des zylindrischen Körpers,
- besonders bevorzugt kleiner oder gleich 20% des Durchmessers des zylindrischen Teils des zylindrischen Körpers.

11. Gegenstand nach einem der vorhergehenden Ansprüche, wobei die Flasche (11; 11A) aus Polyethylenterephthalat (PET) gebildet ist.

12. Gegenstand nach einem der vorhergehenden Ansprüche, wobei die starre Hülse (20; 20A) eine Dicke aufweist:
- die mindestens dem Doppelten einer Dicke des zylindrischen Körpers der Flasche (11; 11A) entspricht, oder
- die mindestens 200 µm beträgt.

13. Verfahren zur Lieferung eines Gegenstands nach einem der vorhergehenden Ansprüche an einen Verbraucher, umfassend die Schritte bestehend in:
- Herstellen einer Flasche (11; 11A) oder einer Vielzahl von Flaschen (11; 11A) des Gegenstands nach einem der vorhergehenden Ansprüche, beispielsweise durch Injektionsblasformen,
- Befüllen von mindestens 80% des Innenvolumens der Flasche (11; 11A) oder jeder der Vielzahl von Flaschen (11; 11A) mit einer Lebensmittelflüssigkeit, vorzugsweise bei einer Temperatur unter 50°C,
- Verschließen der Flasche (11; 11A) oder der Vielzahl von Flaschen (11; 11A),
- Herstellen mindestens einer starren Hülse (20; 20A) des Gegenstands nach einem der vorhergehenden Ansprüche, beispielsweise durch Spritzguss oder durch Injektionsblasformen,
- Transportieren:
- der Flasche (11; 11A) oder der Vielzahl von Flaschen (11; 11A), die ein Los bilden, und
- vorzugsweise mindestens einer starren Hülse (20; 20A) oder einer Anzahl von starren Hülsen (20; 20A), die geringer ist als die Vielzahl von Flaschen (11; 11A),
zu einem Bereitstellungspunkt für einen Verbraucher, beispielsweise dem Wohnsitz, einem Arbeitsplatz, einem Restaurant, einem Geschäft oder einem Automaten.

## Claims

1. Object to be held by a consumer, comprising:
- a rigid external sleeve (20; 20A) arranged to be held by the consumer,
- a bottle (11; 11A) closed in thin-walled plastic,
wherein the bottle (11; 11A) has a cylindrical body arranged between a neck and a bottom (112),
wherein the cylindrical body of the bottle (11; 11A) is flexible,
wherein the rigid external sleeve (20; 20A) comprises a lower opening arranged to receive the bottle (11; 11A), and
wherein at least a first portion of the rigid external sleeve (20; 20A) cooperates with at least a first portion of the cylindrical body of the bottle (11; 11A) received through the opening, to form locking means of the bottle (11; 11A) in the rigid external sleeve (20; 20A),
**characterised in that** the cylindrical body of the bottle has a thickness comprised in a range from 30 µm to 150 µm.

2. Object according to the preceding claim,
wherein the locking means are a screw coupling,
wherein the first portion of the bottle (11; 11A) comprises at least one thread (111) formed on at least a part of the cylindrical body of the bottle (11; 11A),
and wherein the rigid sleeve (20; 20A) comprises at least one internal thread arranged to cooperate with the thread (111) of the bottle (11; 11A).

3. Object according to the preceding claim, wherein the first portion of the bottle (11; 11A) comprises at least two threads.

4. Object according to claim 1,
wherein the locking means are a snap-fit coupling,
wherein the first portion of the rigid sleeve (20; 20A) comprises at least one protuberance arranged on an inner wall opening onto the opening,
and wherein the first portion of the bottle (11; 11A) comprises at least one peripheral groove (111A) arranged to snap onto the protuberance of the rigid external sleeve (20; 20A).

5. Object according to the preceding claim, wherein the rigid external sleeve (20; 20A) comprises at least one means for rotational indexing of the bottle (11; 11A).

6. Object according to the preceding claim, wherein the bottle (11; 11A) comprises a spout, and wherein the rotational indexing means of the rigid sleeve (20; 20A) comprises at least one index or a protuberance arranged to engage with a portion of the spout of the bottle (11; 11A).

7. Object according to one of the preceding claims, wherein the rigid sleeve (20; 20A) comprises a narrowing opposite to the opening, and arranged to form an axial stop for the bottle (11; 11A) received in the opening.

8. Object according to one of the preceding claims, wherein the rigid sleeve (20; 20A) has a length determined to cover
- less than 50% of the bottle (11; 11A),
- preferably less than 35% of the bottle (11; 11A).

9. Object according to one of the preceding claims, wherein the cylindrical body of the bottle (11; 11A) has a thickness comprised:
- in a range from 30 µm to 50 µm or from 50 µm to 70 µm or from 70 µm to 100 µm, or from 100 µm to 125 µm or from 125 µm to 150 µm,
- and preferably in a range from 100 µm to 125 µm.

10. Object according to the preceding claim, wherein the bottom (112) has a thickness equal to ±20% of the thickness of the cylindrical body of the bottle (11; 11A), with the exception of a central portion of the bottom (112) comprised within a diameter:
- less than or equal to 50% of the diameter of the cylindrical portion of the cylindrical body,
- preferably less than or equal to 35% of the diameter of the cylindrical portion of the cylindrical body,
- more preferably less than or equal to 20% of the diameter of the cylindrical portion of the cylindrical body.

11. Object according to one of the preceding claims, wherein the bottle (11; 11A) is formed of polyethylene terephthalate (PET).

12. Object according to one of the preceding claims, wherein the rigid sleeve (20; 20A) has a thickness:
- at least greater than twice a thickness of the cylindrical body of the bottle (11; 11A), or
- at least greater than 200 µm.

13. Process for delivering to a consumer an object according to one of the preceding claims, comprising the steps consisting in:
- manufacturing a bottle (11; 11A) or a plurality of bottles (11; 11A) of the object according to one of the preceding claims, for example by injection blow moulding,
- filling at least 80% of the internal volume of the bottle (11; 11A) or of each of the plurality of bottles (11; 11A)with a food-grade liquid, preferably at a temperature below 50°C,
- closing the bottle (11; 11A) or the plurality of bottles (11; 11A),
- manufacturing at least one rigid sleeve (20; 20A) of the object according to one of the preceding claims, for example by injection moulding or by injection blow moulding,
- transporting:
- the bottle (11; 11A) or the plurality of bottles (11; 11A) forming a batch and
- preferably at least one rigid sleeve (20; 20A) or a number of rigid sleeves (20; 20A) less than the plurality of bottles (11; 11A),
to a point of availability for a consumer, for example the home, a workplace, a restaurant, a shop or a vending machine.
